# EUROPÄISCHE PATENTSCHRIFT

(11) **EP 1 103 166 B1**
(45) Veröffentlichungstag und Bekanntmachung des Hinweises auf die Patenterteilung: **16.07.2003**
(21) Anmeldenummer: 00927002.6
(22) Anmeldetag: 19.04.2000
(51) Int. Cl.: H05B 41/298

(54) **ELEKTRONISCHES VORSCHALTGERÄT FÜR MINDESTENS EINE NIEDERDRUCK-ENTLADUNGSLAMPE**
ELECTRONIC BALLAST FOR AT LEAST ONE LOW-PRESSURE DISCHARGE LAMP
BALLAST ELECTRONIQUE DESTINE A AU MOINS UNE LAMPE A DECHARGE BASSE TENSION

(30) Priorität: 25.05.1999 DE 19923946; 23.07.1999 DE 19934687
(43) Veröffentlichungstag der Anmeldung: 30.05.2001
(73) Patentinhaber: TridonicAtco GmbH & Co. KG, 6851 Dornbirn (AT)
(72) Erfinder: KOCH, Stefan, A-6850 Dornbirn (AT); MARENT, Günter, A-6850 Dornbirn (AT)
(74) Vertreter: Schmidt-Evers, Jürgen, Dipl.-Ing.
(86) Internationale Anmeldenummer: EP0003572
(87) Internationale Veröffentlichungsnummer: WO00072642

(56) Entgegenhaltungen:
- EP-A- 0 146 683
- EP-A- 0 677 981
- EP-A- 0 707 438

## Beschreibung

Die vorliegende Erfindung betrifft ein elektronisches Vorschaltgerät für eine Niederdruck-Entladungslampe nach dem Oberbegriff des Anspruchs 1, welches eine Schaltung zum Erkennen eines Lampenwechsels oder eines Lampendefekts aufweist.

Ein Vorschaltgerät mit einer derartigen Schaltung ist zum Beispiel aus der europäischen Patentanmeldung EP 0 146 683 B1 bekannt. Der Resonanzkondensator des Serienresonanzkreises ist dabei zwischen den beiden Elektroden der Entladungslampe angeordnet, wodurch ein Vorheizen der Elektroden vor dem Zünden der Lampe ermöglicht wird. Ferner weist das Vorschaltgerät eine bistabile Schalteinrichtung mit einem Betriebs- und einem Abschaltzustand auf, wobei die Schalteinrichtung bei einer nichtzündenden Entladungslampe in den Abschaltzustand kippt und den Wechselrichter abschaltet. Die Funktion dieser Schaltung basiert auf der Tatsache, dass die Amplitude des über den Lastzweig mit der Lampe fließenden Stromes bei ungezündeter Lampe wesentlich größer ist als bei gezündeter. Ein über eine der Elektroden der Entladungslampe geführter Haltestromkreis hält dann die bistabile Schalteinrichtung so lange in diesem Abschaltzustand, bis er durch das Einsetzen einer neuen Lampe unterbrochen wird, wodurch automatisch ein Neustart der Lampe eingeleitet wird.

Ein Nachteil dieser Schaltung besteht allerdings darin, dass auch nach dem Zünden der Lampe ein Parallelstrom über den Resonanzkondensator und über die beiden Wendeln der Lampe fließt. Dieser Parallelstrom bedeutet im Normalbetrieb der Lampe verlorene Energie und beeinträchtigt deren Leuchtkraft bzw. den Wirkungsgrad. Ferner ist es bei diesem Vorschaltgerät nicht möglich, die Heizleistung unabhängig vom Lampenstrom zu regeln, was insbesondere in einem gedimmten Betrieb der Lampe als nachteilig anzusehen ist, da die durch das Dimmen hervorgerufene Stromreduzierung durch die Wendelheizung ausgeglichen werden sollte.

Es ist daher Aufgabe der vorliegenden Erfindung, ein elektronisches Vorschaltgerät für eine Niederdruck-Gasentladungslampe anzugeben, bei dem im abgeschalteten Zustand des Wechselrichters mit möglichst geringem Aufwand der Zustand der Lampe und insbesondere ein Lampenwechsel erfasst wird, und das gegenüber dem Stand der Technik eine bessere Steuerung der Heizung der Lampenwendeln ermöglicht.

Diese Aufgabe wird durch ein Vorschaltgerät, welches die Merkmale des Anspruchs 1 aufweist, gelöst. Das erfindungsgemäße Vorschaltgerät zeichnet sich dadurch aus, dass zum Beheizen der Wendeln ein Heiztransformator vorgesehen ist, dessen Primärwicklung in Serie mit einem Schalter an den Ausgang des Wechselrichters angeschlossen ist. Der Strom in der Primärwicklung wird auf zwei Sekundärwicklungen übertragen, die jeweils mit einer der beiden Wendeln einen Heizkreis bilden. Dabei wird der durch die Primärwicklung fließende Strom mit einer Auswerteschaltung erfasst, die im Falle eines Defekts zumindest einer der beiden Wendeln oder bei Entfernen der Lampe oder im Falle eines durch weitere Auswerteschaltungen erfassten Defekts der Lampe ein Abschalten des Wechselrichters bewirkt. Dabei wird auch im abgeschalteten Zustand des Wechselrichters die Primärwicklung des Heiztransformators mit einer Gleichspannungsquelle verbunden, in dieser Abschaltphase der in Serie mit der Primärwicklung liegende Schalter getaktet und durch die Auswerteschaltung der durch die Primärwicklung und/oder die Sekundärwicklung(en) des Heiztransformators fließende Strom ausgewertet. Dieser Strom hängt wesentlich davon ab, ob eine Lampe im System ist bzw. ob ihre beiden Wendeln intakt sind. Der Heiztransformator transformiert die Heizspannung zu der Lampe hin stark nach unten, so dass die Wendelwiderstände ihrerseits zur Primärwicklung hin nach oben transformiert werden. Eine Auswertung des Stromverlaufs gibt demnach nicht nur darüber Aufschluss ob eine Lampe eingesetzt ist, sondern zusätzlich auch darüber, ob und falls dies der Fall ist, welche Wendel defekt ist. Wird in der Abschaltphase die defekte Lampe durch eine neue ersetzt, wird dies von der Auswerteschaltung erkannt, die dann automatisch einen Neustart der Lampe einleitet.

Gegenüber dem Vorschaltgerät der EP 0 146 683 B1 wird ein wesentlich höherer Wirkungsgrad für die Lampe erzielt, da durch öffnen des Schalters die Wendelheizung nach dem Zünden der Lampe vollständig abgeschaltet werden kann und somit keine Verlustströme auftreten. Ferner kann durch ein zeitweiliges Schließen des Schalters die Heizleistung geregelt werden.

Weiterbildungen der Erfindung sind Gegenstand der Unteransprüche. So erfolgt die Stromauswertung am einfachsten durch eine Messung des Spannungsabfalls über einen in Serie mit der Primärwicklung geschalteten Messwiderstand. Ferner kann die Serienschaltung aus der Primärwicklung und dem Schalter mit einem Lade-/Entladekondensator verbunden sein, wobei zur Erfassung des Lampenzustands die Amplitude des gemessenen Stroms der sich ergebenen Lade- bzw. Entladekurven in ihrem zeitlichen Verlauf oder zu bestimmten Zeitpunkten ausgewertet wird.

Der Stromverlauf in dem Heiztransformator bzw. der Spannungsabfall über den Messwiderstand hängt unter anderem auch von der dem Heiztransformator zugeführten Gleichspannung ab. Diese kann sich allerdings - beispielsweise aufgrund von Netzschwankungen - mit der Zeit durchaus leicht ändern. In einer Weiterbildung der Erfindung kann daher in einem aus einer Lampenwendel und der dazugehörigen Sekundärwicklung bestehenden Heizkreis ein zweiter Messwiderstand vorgesehen sein, wobei die über diesen Messwiderstand abfallende Spannung ebenfalls ausgewertet wird. Ein Vergleich der beiden Spannungen lässt dann eine von Spannungsschwankungen unabhängige Aussage über den Zustand der Elektroden der Lampe zu. Dies erfolgt beispielsweise dadurch, dass die Differenzspannung gebildet wird, die dann mit einem Sollwert verglichen wird. Wie gezeigt werden wird, erlaubt dieses Verfahren eine sehr einfache aber aussagekräftige Analyse des Lampenzustands. Alternativ dazu kann aber auch der Stromverlauf in dem Heiztransformator jeweils zu bestimmten Zeitpunkten mit einem früheren Messwert oder einem Referenzwert verglichen werden. In diesem Fall wäre nur ein einzelner Messwiderstand ausreichend, wobei wahlweise der Strom in der Primärwicklung oder in einer der beiden Sekundärwicklungen ausgewertet werden kann.

Die Verwendung eines Heiztransformators ist bereits aus der EP 0 707 438 A3 bzw. aus der EP 748 146 A1 und der DE 295 14 817 U1 bekannt, wobei auch hier jeweils das Abschalten der Wendelheizung nach dem Zünden der Lampe erwähnt wird. Ferner sieht die EP 0 707 438 A3 eine Auswertung des Heizstromes vor, um eventuelle Lampendefekte zu erkennen. Allerdings ist bei keinem der in diesen Schriften beschriebenen Vorschaltgeräte ein Abschalten der Wechselrichters und eine Erkennung des Lampenwechsels vorgesehen. Die Erfindung ist auch zum Einsatz für elektronische Vorschaltgeräte, die mehrere Lampen betreiben, geeignet.

Im folgenden soll die Erfindung anhand der beiliegenden Zeichnung näher erläutert werden. Es zeigen:
- Fig. 1: ein Ausführungsbeispiel einer erfindungs- gemäßen Schaltung zum Ansteuern der Lampe und zum Erfassen des Lampenzustands;
- Fig. 2a: die Spannungsverläufe an den beiden Messwiderständen bei einer intakten Lampe;
- Fig. 2b: die Spannungsverläufe an den beiden Messwiderständen bei einer defekten Lampe;
- Fig. 2c: den Verlauf der Differenzspannung bei intakter und bei defekter Lampe;
- Fig. 3: eine Alternativschaltung zu dem in Fig. 1 gezeigten Ausführungsbeispiel.

Die wesentlichen Bestandteile der Erfindung sind in dem Schaltbild in Fig. 1 dargestellt. Der Wechselrichter wird durch eine Halbbrücke aus zwei in Serie geschalteten elektronischen Schaltern S1 und S2 gebildet. Diese Schalter S1, S2 können beispielsweise durch zwei MOS-Feldeffekttransistoren gebildet werden. Der Fußpunkt der Halbbrücke liegt auf Masse, während an ihrem Eingang die Gleichspannung U_{BUS} anliegt, die beispielsweise durch die Formung der üblichen Netzspannung durch eine Kombination aus Funkentstörer und Gleichrichter erzeugt werden kann. Alternativ dazu kann allerdings auch eine beliebige andere Gleichspannungsquelle an der Halbbrücke anliegen.

An den gemeinsamen Knotenpunkt der beiden Schalter S1 und S2 ist der die Entladungslampe LA enthaltende Lastkreis angeschlossen. Dieser besteht aus einem Serienresonanzkreis, der sich aus einer Drosselspule L1 und einem Resonanzkondensator C2 zusammensetzt. Der Drosselspule L1 ist ein Koppelkondensator C1 vorgeschaltet. An den Verbindungsknoten zwischen Drosselspule L1 und Resonanzkondensator C2 ist ferner die obere der beiden Kathoden der Lampe LA angeschlossen. Die beiden Kathoden weisen jeweils zwei Anschlüsse auf, zwischen denen jeweils eine Heizwendel W1 bzw. W2 zum Beheizen der Kathoden vorgesehen ist. Die untere Kathode der Lampe LA ist wiederum mit dem Ausgang des Resonanzkondensators C2 verbunden und der gemeinsame Knotenpunkt schließlich über den Widerstand R1 mit Masse verbunden.

Zum Vorheizen der beiden Wendeln W1 und W2 ist ein Heiztransformator vorgesehen, der aus einer Primärwicklung Tp sowie aus zwei Sekundärwicklungen Ts1 und Ts2 besteht. Die Sekundärwicklungen Ts1 und Ts2 sind jeweils mit einer Wendel W1 bzw. W2 der Lampe LA verbunden, so dass zwei getrennte Heizkreise gebildet werden. Die Primärwicklung Tp ist in der Mitte einer Serienschaltung angeordnet, die zusätzlich zu der Primärwicklung Tp einen Lade-/Entladekondensator C3 und einen dritten steuerbaren Schalter S3 aufweist. Auch dieser Schalter S3 kann wie die beiden Schalter der Halbbrücke S1 und S2 aus einem Feldeffekttransistor bestehen. Der zweite Anschluss des Lade-/Entladekondensators C3 ist ebenso wie der Lastkreis mit dem Knotenpunkt der beiden Schalter S1 und S2 verbunden, so dass diese Serienschaltung parallel zum unteren Zweig der Halbbrücke liegt. Dem Knotenpunkt zwischen der Primärwicklung Tp und dem Lade-/Entladekondensator C3 wird unabhängig von dem Wechselrichter zusätzlich über einen Widerstand R2 die Versorgungsgleichspannung U_{BUS} zugeführt.

Zwischen dem Schalter S3 und dem Masseanschluss der Serienschaltung ist zum Erfassen des Heizstroms ein Messwiderstand R3 angeordnet. Der durch den Strom hervorgerufene Spannungsabfall über den Messwiderstand R3 wird mit Hilfe einer Auswerteschaltung M1 gemessen. Ein weiterer Messwiderstand R4 ist in dem Heizkreis der unteren Lampenwendel W1 angeordnet, wobei auch der Spannungsabfall über diesen Messwiderstand R4 und damit der Stromfluss durch diesen Heizkreis durch die der Auswerteschaltung M1 gemessen werden kann.

Da die beiden Messwiderstände R3, R4 indirekt für Strommessungen verwendet werden, können sie natürlich auch an anderen Positionen angeordnet sein. Beispielsweise kann der erste Messwiderstand R3 auch zwischen dem Schalter S3 und der Primärspule Tp des Heiztransformators vorgesehen sein oder sich der zweite Messwiderstand R4 auf der anderen Seite der Sekundärspule Ts1 in dem Heizkreis befinden. Alternativ zu dem unteren Heizkreis kann sich dieser Widerstand R4 allerdings auch in dem Heizkreis der oberen Wendel W2 und der zweiten Sekundärspule Ts2 befinden. Da für die Erfassung des Lampenzustands die Stromstärken benötigt werden, können anstelle der Messwiderstände R3 und R4 auch andere strommessende Vorrichtungen verwendet werden.

Das Ansteuern der drei Schalter S1, S2 und S3 erfolgt durch eine nicht dargestellte Steuerschaltung, wobei das Vorheizen der Wendeln W1, W2 und das Zünden der Lampe LA in bekannter Weise ausgeführt wird. Während des Vorheizens wird der dritte Schalter S3 permanent geschlossen, so dass die von dem Wechselrichter abgegebene Wechselspannung auch dem Heiztransformator zugeführt wird. Dabei werden die Schalter S1 und S2 mit einer gegenüber der Resonanzfrequenz des Lastkreises erhöhten Frequenz angesteuert, so dass die an der Lampe LA anliegende Spannung noch keine Zündung bewirkt. Nach Ablauf einer vorgegebenen Heizzeit wird der Schalter S3 geöffnet und die Heizung der Wendeln damit beendet, und die Zündung der Lampe LA wird eingeleitet. Dazu wird die Wechselspannungsfrequenz der Steuersignale für die beiden Schalter S1 und S2 des Wechselrichters der Resonanzfrequenz angenähert, bis schließlich die Zündung erfolgt.

Bereits während des Vorheizens der Lampe LA kann mit Hilfe der Auswerteschaltung oder anderen (nicht dargestellten) Überwachungsschaltungen in bekannter Weise überprüft werden, ob sich eine intakte Lampe LA im System befindet. Ist dies nicht der Fall oder wird beim Vorheizen oder im Normalbetrieb ein Wendelbruch bzw. ein Entfernen der Lampe LA registriert, wird das Vorschaltgerät in einen Ruhezustand versetzt und der Wechselrichter abgeschaltet, um möglichst wenig Energie zu verbrauchen und ein gefahrloses Auswechseln der Lampe LA zu ermöglichen. Allerdings wird dafür dann der zu der Wendelheizung gehörige Schalter S3 niederfrequent getaktet. Da der Primärwicklung Tp über den Widerstand R2 die Versorgungsspannung U_{BUS} zugeführt wird, wird durch die Betaktung des Schalters S3 eine Wechselspannung erzeugt, welche durch den Transformator auf die beiden Heizkreise mit den Wendeln W1 und W2 übertragen wird. Der Heizstrom durch die Primärwicklung Tp wird dann durch die Auswerteschaltung M1 erfasst, um das Einsetzen einer neuen intakten Lampe festzustellen. Vorzugsweise wird dabei der Schalter S3 mit einer niedrigen Taktfrequenz von ungefähr 50-100Hz geschaltet. Das Tastverhältnis des Steuersignals für den Schalter S3 liegt bei ungefähr 50%, wobei jedoch weder die Wahl der Taktfrequenz noch das Tastverhältnis für die Lampenzustands-Erfassung kritisch sind.

Im folgenden soll anhand der Fig. 2 die Auswertung der an den Messwiderständen R3 und R4 abgegriffenen Spannungssignale U_{R3} und U_{R4} näher erläutert werden. Dazu wird davon ausgegangen, dass im abgeschalteten Zustand des Wechselrichters, der obere Schalter S1 permanent geöffnet ist, während hingegen der untere Schalter S2 geschlossen ist. Der Schalter S3 öffnet und schließt mit einer Frequenz von ungefähr 50 Hz. Mit dem Öffnen des Schalters S3 wird der Lade-/Entladekondensator C3 über den Widerstand R2 von der Spannung U_{BUS} geladen. An dem Lade-/Entladekondensator C3 ergibt sich dabei der Spannungsverlauf einer ansteigenden e-Funktion. Wird der Schalter S3 anschließend geschlossen, führt dies zu einer Entladung des Lade-/Entladekondensators C3, wobei die Spannung zeitlich gesehen nun einer abfallenden e-Funktion folgt.

Bei jedem Schließen des Schalters S3 ergibt sich an der Primärspule Tp des Heiztransformators aufgrund der Entladung des Lade-/Entladekondensator C3 ein Strompuls und dementsprechend an dem Messwiderstand R3 ein Spannungspuls U_{R3}. Der Spannungsverlauf an dem Messwiderstand R3 hängt dabei wesentlich davon ab, ob sich in dem System eine Lampe LA befindet und ob die beiden Wendeln W1 und W2 intakt sind. Der Transformator transformiert die Heizspannung zu der Lampe hin stark nach unten, so dass die Widerstände der beiden Wendeln W1 und W2 ihrerseits zur Primärwicklung Tp hin nach oben transformiert werden. Das Verhalten der Primärwicklung Tp wird daher durch zwei Parallelwiderstände beeinflusst, die den beiden Wendeln W1 bzw. W2 entsprechen. Ist eine der beiden Wendeln gebrochen oder wurde die Lampe LA entfernt, verändert sich das Verhalten der Primärwicklung Tp und damit der Verlauf des Strompulses.

Ein typisches, an dem Messwiderstand R3 abgreifbares Spannungssignal U_{R3} ist in den Fig. 2a und 2b gezeigt. Die beiden Graphen zeigen den sich nach dem Schließen des Schalters S3 ergebenden Spannungsverlauf, Fig. 2a für eine intakte Lampe und Fig. 2b für den Fall, dass eine der beiden Wendeln gebrochen ist. Wie Fig. 2a entnommen werden kann, steigt die Spannung U_{R3} nach dem Schließen kurzfristig sehr schnell an und fällt daraufhin nach ca. 3 µs wieder ab. Im Gegensatz dazu ist der Spannungsanstieg U_{R3} bei einem Wendelbruch in etwa nur halb so groß und der anschließende Spannungsabfall dauert wesentlich länger. Die in den beiden Graphen gezeigten Kurven stellen Signalverläufe dar, die sich bei einer handelsüblichen Gasentladungslampe ergeben.

Prinzipiell kann also schon allein anhand des Signals U_{R3} eine Aussage getroffen werden, ob eine Lampe eingesetzt wurde und ob diese auch intakt ist. Allerdings hängen die Messergebnisse der Spannung U_{R3} unter anderem auch von der Versorgungsspannung U_{BUS} ab. Schwankungen in U_{BUS} könnten daher möglicherweise zu einer Beeinträchtigung des Messergebnisses und zu einer Falschaussage über den Zustand der Lampe LA führen, wodurch versehentlich ein Neustart der immer noch defekten Lampe versucht werden könnte.

In einer Weiterbildung wird daher zusätzlich der Spannungsverlauf U_{R4} an dem zweiten Messwiderstand R4 erfasst. Typische Kurven von U_{R4} sind ebenfalls in den Fig. 2a und 2b für eine intakte Lampe bzw. für eine Lampe, in der die obere Wendel gebrochen ist, gezeigt. Bei einer intakten Lampe unterscheidet sich das Spannungssignal U_{R4} an dem zweiten Messwiderstand R4 von dem Signal U_{R3} an dem ersten Messwiderstand R3 in erster Linie durch die Amplitude des Spannungspulses. Der zeitliche Verlauf ist allerdings ähnlich. Die Spannung U_{R3} steigt ebenfalls sehr schnell an und fällt dann nach ca. 3 µs wieder etwas langsamer ab. Im Gegensatz dazu unterscheiden sich die Signale U_{R3} und U_{R4} bei einem Wendelbruch sehr deutlich. Die Spannung U_{R4} steigt nämlich nach wie vor anfangs sehr stark an und kann dabei sogar deutlich höhere Werte als U_{R3} erreichen. Anschließend fällt das Signal U_{R4} aber schneller als U_{R3} ab und erreicht nach einer gewissen Zeit wieder niedrigere Werte als U_{R3}.

Um nun eine von Schwankungen in der Versorgungsspannung U_{BUS} unabhängige Aussage über den Zustand der Lampe machen zu können, werden die Messergebnisse an den Messwiderständen R3 und R4 zueinander im Verhältnis betrachtet. In einfachster Weise geschieht dies dadurch, dass die Differenzspannung${\text{ΔU = U}}_{\text{R3}} {\text{- U}}_{\text{R4}}$ gebildet und ausgewertet wird. Das Ergebnis der Differenzbildung ist in Fig. 2c dargestellt. Die Kurve ΔUᵢ zeigt dabei das Differenzsignal, das sich aus den beiden in Fig. 2a gezeigten Kurven bei einer intakten Lampe ergibt, während die Kurve ΔU_{d} im Falle eines Wendelbruchs erhalten wird. Diese Kurven sind nun von Schwankungen in der Versorgungsspannung U_{BUS} unabhängig und erlauben somit, in einfacher Weise eine eindeutige Aussage über den Zustand der Lampe zu treffen. Ist die Lampe intakt, ist die Spannungsdifferenz ΔUᵢ zu jedem Zeitpunkt positiv. Ist jedoch die obere Wendel W2 gebrochen, nimmt ΔU_{d} kurzfristig negative Werte an. Beispielsweise bis zu 15µs nach dem Schließen des Schalters S3 beträgt die Differenz zwischen ΔUᵢ und ΔU_{d} mehr als 400 mV wodurch die beiden Zustände auch mit Hilfe relativ einfacher Messvorrichtungen unterscheidbar sind. Selbst Abweichungen vom Idealfall, die durch eine Erwärmung der Wendeln und damit zu einer Veränderung in den Widerstandswerten führen könnten, sind nur so groß, dass in jedem Fall eine Messtoleranz von nahezu 100 mV verbleibt. Eine einfache Beurteilung des Lampenzustands erfolgt dann dadurch, dass die beiden Spannungen U_{R2} und U_{R3} in einem bestimmten Zeitfenster bzw. zu einem festen Zeitpunkt - beispielsweise 10 ms nach dem Schließen des Schalters S3 - gemessen werden, die Differenzspannung DU gebildet wird und diese einem in der Auswerteschaltung M1 befindlichen Komparator zugeführt wird, der DU mit einem Referenz- oder Sollwert vergleicht.

Die Verwendung des zweiten Messwiderstandes R4 gibt ferner darüber Auskunft, welche der beiden Wendeln der Lampe gebrochen ist. Handelt es sich nämlich dabei um die untere Wendel W1, so tritt an R4 zwangsläufig gar keine Spannung auf, da der untere Heizkreis nicht geschlossen ist. Dies ist ebenfalls der Fall, wenn die Lampe vollständig entfernt wurde. Somit können durch Auswertung der beiden Spannungssignale U_{R3} und U_{R4} sehr einfach alle vier möglichen Lampenzustände (intakte Lampe, obere oder untere Wendel gebrochen, keine Lampe vorhanden) unterschieden werden. Spannungsmessungen an den beiden Messwiderständen R3 und R4 sind jedoch nicht die einzige Möglichkeit. Denkbar wäre auch die Anwendung aller anderen Arten von Strommessverfahren, mit denen die Strompulse in der Primärspule Tp und einer der beiden Wendeln W1 bzw. W2 ausgewertet werden können.

Eine weitere Möglichkeit, das Wiedereinsetzen einer intakten Lampe zu erkennen, liegt darin, auf den zweiten Messwiderstand R4 und die Messung des Stromes durch einen der beiden Wendel-Heizkreise zu verzichten und statt dessen nur das Spannungssignal U_{R3} zu betrachten. Wenn bezüglich der Lampe eine Änderung eintritt, wenn also beispielsweise eine neue Lampe eingesetzt wird, so bewirkt dies auf jeden Fall eine Änderung an dem Signal U_{R3}. Es kann nun ein zu einem bestimmten Zeitpunkt nach dem Schließen des Schalters S3 gemessener Spannungswert U_{R3} an dem Messwiderstand R3 oder ein bereits bekannter Sollwert gespeichert und die späteren aktuellen Messwerte von U_{R3} mit dem gespeicherten Wert verglichen werden. Wiederum wird dazu beispielsweise ein einfacher Komparator benötigt. Wird eine intakte Lampe eingesetzt, wird dies unmittelbar erkannt. Der Aufbau der Erfassungs- und Auswerteschaltung M1 wird sogar noch vereinfacht, da nur die Messung an einem einzigen Widerstand durchgeführt werden muss. Eine weitere Möglichkeit, das Wiedereinsetzen einer Lampe zu erkennen, liegt darin, auf den Messwiderstand R3 zu verzichten und statt dessen nur die Spannungsabfälle an einer oder beiden Sekundärwicklung(en), beispielsweise durch das Spannungssignal U_{R4}, auszuwerten.

Wird schließlich festgestellt, dass sich wieder eine intakte Lampe in dem System befindet, kann von der Auswerteschaltung M1 ein entsprechendes Signal an die Steuerschaltung übertragen werden um einen automatischen Neustart zu veranlassen.

Abschließend soll noch eine Alternative zu der in Fig. 1 gezeigten Schaltung erwähnt werden. Der Lade-/Entladekondensators C3 muss sich nämlich nicht zwingend an der in Fig. 1 gezeigten Position befinden. Um dennoch eine Lade- bzw. Entladekurve zu erhalten, kann entsprechend der in Fig. 3 gezeigten Alternativschaltung der Lade-/Entladekondensator C3 beispielsweise auch an einem Ende mit dem Knotenpunkt der beiden Schalter S1 und S2 des Wechselrichters und mit dem anderen Ende direkt mit Masse verbunden sein. Da der Lade-/Entladekondensator C3 im abgeschalteten Zustand des Wechselrichters bei der oben angegebenen Betriebsweise, in der der Schalter S1 permanent geöffnet und der Schalter S2 permanent geschlossen ist, kurzgeschlossen wäre (U_{C3} = 0), müssen die Schalter S1 und S2 bei Verwendung der in Fig. 3 als Ausführungsbeispiel abgebildeten Schaltung permanent geöffnet bleiben, um einen ordnungsgemäßen Betrieb der Schaltung zu gewährleisten.

### Bezugszeichenliste

| Nr. | Merkmal bzw. Komponente |
|---|---|
| C1 | Koppel kondensator in Serie zur Drosselspule L1 |
| C2 | Resonanzkondensator eines Serienresonanzkreises, bestehend aus der Drosselspule mit der Induktivität L1, dem Koppel kondensator mit der Kapazität C1 und dem Resonanzkondensator mit der Kapazität C2 |
| C3 | mit dem Verbindungsknoten der beiden Leistungsschalter S1 und S2 verbundener Lade-/Entladekondensator, der entweder in Serie zu der parallel zum Lastkreis liegenden Serienschaltung des Schalters S3 und der Primärwicklung Tp des Heiztransformators geschaltet ist (vgl. Fig. 1 oder parallel zur Serienschaltung aus S3 und Tp direkt mit dem Masseanschluss verbunden ist (vgl. Fig. 3) |
| L1 | Drosselspule zur Begrenzung des Vorheizstroms für die Wendeln W1 und W2 der Niederdruck-Gasentladungslampe LA |
| LA | Niederdruck-Gasentladungslampe |
| M1 | Mess- und Auswerteschaltung zur Bildung und Auswertung der Differenzspannung ΔU aus den an R3 bzw. R4 abfallenden Spannungen U_{R3} und U_{R4} (ΔU = U_{R3} - U_{R4}) |
| R1 | Widerstand zur Verbindung des gemeinsamen Knotenpunkts zwischen dem Messwiderstand R4 und der ersten Wendel W1 der Niederdruck-Gasentladungslampe LA mit dem Masseanschluss |
| R2 | Widerstand zur Verbindung der Gleichspannungsquelle mit dem Knotenpunkt zwischen der Primärwicklung Tp des Heiztransformators und dem Lade-/Entladekondensator C3 |
| R3 | Messwiderstand in Serie zu der parallel zum Lastkreis liegenden Serienschaltung des Schalters S3 und der Primärwicklung Tp des Heiztransformators zum Messen der Spannung U_{R3} |
| R4 | Messwiderstand in Serie zur zweiten Sekundärwicklung Ts2 des Heiztransformators und der ersten Wendel W1 der Nieder- |
| | druck-Entladungslampe LA zum Messen des Stroms durch den Heizkreis der ersten Wendel W1 |
| S1 | erster elektronisch gesteuerter Leistungsschalter (realisiert als MOS-Feldeffekttransistor) als Teil eines Wechselrichters (DC/AC-Wandlers), bestehend aus den zwei zu einer Halbbrücke in Serie geschalteten Leistungsschaltern S1 und S2 |
| S2 | zweiter elektronisch gesteuerter Leistungsschalter (realisiert als MOS-Feldeffekttransistor) als Teil dieses Wechselrichters (DC/AC-Wandlers) |
| S3 | dritter elektronisch gesteuerter Leistungsschalter (realisiert als MOS-Feldeffekttransistor) in Serie zur Primärwicklung Tp des Heiztransformators am Ausgang des Wechselrichters |
| Tp | Primärwicklung eines Heiztransformators für die Wendeln W1 und W2 der Niederdruck-Entladungslampe LA |
| Ts1 | erste Sekundärwicklung des Heiztransformators |
| Ts2 | zweite Sekundärwicklung des Heiztransformators |
| U_{BUS} | Gleichspannung einer Gleichspannungsquelle zur Stromversorgung der Niederdruck-Gasentladungslampe LA |
| U_{R3} | am Messwiderstand R3 abfallende Spannung |
| U_{R4} | am Messwiderstand R4 abfallende Spannung |
| ΔU | von einer Auswerteschaltung gebildete und ausgewertete Differenzspannung aus den an R3 bzw. R4 abfallenden Spannungen U_{R3} und U_{R4} (ΔU : = U_{R3} - U_{R4}) |
| ΔU_{d} | Differenzsignal, das sich aus den beiden in Fig. 2b gezeigten Zeitverläufen der Spannungen U_{R3} und U_{R4} bei einem Defekt einer der beiden Wendeln W1 oder W2 der Niederdruck-Entladungslampe LA ergibt |
| ΔUᵢ | Differenzsignal, das sich aus den beiden in Fig. 2a gezeigten Zeitverläufen der Spannungen U_{R3} und U_{R4} bei intakten Wendeln W1 und W2 der Niederdruck-Entladungslampe LA ergibt |
| W1 | erste Wendel der Niederdruck-Entladungslampe LA |
| W2 | zweite Wendel der Niederdruck-Entladungslampe LA |

## Patentansprüche

1. Elektronisches Vorschaltgerät für mindestens eine Niederdruck-Entladungslampe mit
- einem mit einer Gleichspannungsquelle (U_{BUS}) verbundenen Wechselrichter,
- einem an den Wechselrichter angeschlossenen Lastkreis, der die Lampe (LA) und einen Serienresonanzkreis (L1, C1 und C2) enthält und
- einer Auswerteschaltung (M1), welche auf unterschiedliche Betriebszustände der Lampe (LA) reagiert und bei einem Defekt oder bei Entfernung der Lampe (LA) entsprechende Signale erzeugt, die zum Abschalten des Wechselrichters ausgenützt werden,
**gekennzeichnet durch**
einen Heiztransformator für die Wendeln (W1, W2) der Lampe (LA), dessen Primärwicklung (Tp) in Serie mit einem Schalter (S3) an den Ausgang des Wechselrichters und jedenfalls dann an die Gleichspannungsquelle (U_{BUS}) angeschlossen ist, wenn der Wechselrichter wegen eines Heizwendeldefekts oder der Entfernung der Lampe (LA) abgeschaltet ist, wobei der Schalter (S3) in dieser Abschaltphase getaktet ist und die Auswerteschaltung (M1) den **durch** die Primärwicklung (Tp) und/oder **durch** die Sekundärwicklung(en) (Ts1 und/oder Ts2) des Heiztransformators fließenden Strom bewertet.

2. Elektronisches Vorschaltgerät nach Anspruch 1,
**dadurch gekennzeichnet**,
das die Serienschaltung aus dem Schalter (S3) und der Primärwicklung (Tp) unabhängig von dem Wechselrichter zusätzlich mit der Gleichspannungsquelle (U_{BUS}) verbunden ist.

3. Elektronisches Vorschaltgerät nach Anspruch 1 oder 2,
**dadurch gekennzeichnet,**
**dass** mit der Serienschaltung aus dem Schalter (S3) und der Primärwicklung (Tp) ein Lade-/Entladekondensator (C3) verbunden ist, wobei die Auswerteschaltung (M1) die Amplitude des gemessenen Stromes in ihrem zeitlichen Verlauf oder zu einem bestimmten Zeitpunkt zum Erkennen eines Lampenwechsels oder Lampendefekts auswertet.

4. Elektronisches Vorschaltgerät Anspruch 3,
**dadurch gekennzeichnet,**
**dass** der Lade-/Entladekondensator (C3) mit der Serienschaltung aus dem Schalter (S3) und der Primärwicklung (Tp) in Serie geschaltet ist, und dass diese erweiterte Serienschaltung parallel zum Lastkreis liegt.

5. Elektronisches Vorschaltgerät nach Anspruch 3,
**dadurch gekennzeichnet,**
**dass** der Lade-/Entladekondensator (C3) mit dem Ausgang des Wechselrichters verbunden ist, und dass der Lade-/Entladekondensator (C3) und die Serienschaltung aus dem Schalter (S3) und der Primärwicklung (Tp) parallel zueinander und parallel zu dem Lastkreis liegen.

6. Elektronisches Vorschaltgerät nach Anspruch 2 und einem der Ansprüche 3 bis 5,
**dadurch gekennzeichnet,**
**dass** ein Knotenpunkt zwischen der Primärwicklung (Tp) und dem Lade-/Entladekondensator (C3) über einen Widerstand (R2) mit der Gleichspannungsquelle (U_{BUS}) verbunden ist.

7. Elektronisches Vorschaltgerät nach einem der vorherigen Ansprüche,
**dadurch gekennzeichnet,**
**dass** zu der Serienschaltung aus dem Schalter (S3) und der Primärwicklung (Tp) ein Messwiderstand (R3) in Serie geschaltet ist, und dass die Auswerteschaltung (M1) die Spannung (U_{R3}) bewertet, die an dem Messwiderstand (R3) durch den durch diesen hindurchfließenden Strom erzeugt wird.

8. Elektronisches Vorschaltgerät nach einem der vorherigen Ansprüche,
**dadurch gekennzeichnet,**
**dass** zum Messen des Stroms durch einen der beiden Heizkreise, dieser Heizkreis einen weiteren Messwiderstand (R4) enthält, und dass die über diesen weiteren Messwiderstand (R4) abfallende Spannung (U_{R4}) der Auswerteschaltung (M1) zugeführt wird.

9. Elektronisches Vorschaltgerät nach Anspruch 7 und 8,
**dadurch gekennzeichnet,**
**dass** die Auswerteschaltung (M1) aus den beiden Spannungen (U_{R3}, U_{R4}), die über den beiden Messwiderständen (R3, R4) abfallen, eine Differenzspannung (DU) bildet und diese auswertet.

10. Elektronisches Vorschaltgerät nach Anspruch 9,
**dadurch gekennzeichnet,**
**dass** die Auswerteschaltung (M1) einen Komparator enthält, dem die Differenzspannung (DU) zugeführt wird, und dass dieser Komparator die Differenzspannung (DU) mit einem Sollwert vergleicht.

11. Elektronisches Vorschaltgerät nach einem der Ansprüche 7 bis 10,
**dadurch gekennzeichnet,**
**dass** die Auswerteschaltung (M1) einen Komparator enthält, der die an dem betreffenden Messwiderstand (R3 oder R4) abfallende Spannung (U_{R3} bzw. U_{R4}) zu vorgegebenen Zeitpunkten oder in bestimmten Zeitfenstern mit einem Sollwert vergleicht.

12. Elektronisches Vorschaltgerät nach Anspruch 11,
**dadurch gekennzeichnet,**
**dass** der Sollwert ein zu einem früheren Zeitpunkt an dem betreffenden Messwiderstand (R3 oder R4) gemessener Spannungswert (U_{R3} bzw. U_{R4}) ist.

13. Elektronisches Vorschaltgerät nach einem der vorherigen Ansprüche,
**dadurch gekennzeichnet,**
**dass** es einen mit dem Netz verbundenen Gleichrichter enthält, welcher die dem Wechselrichter zuzuführende Gleichspannung (U_{BUS}) erzeugt.

14. Elektronisches Vorschaltgerät nach einem der vorherigen Ansprüche,
**dadurch gekennzeichnet,**
**dass** der Wechselrichter eine Halbbrücke aus zwei in Serie geschalteten elektronischen Schaltern (S1, S2) enthält, und dass der die Lampe (LA) enthaltende Lastkreis zu einem der beiden elektronischen Schalter (S1, S2) parallel geschaltet ist.

15. Elektronisches Vorschaltgerät nach einem der vorherigen Ansprüche,
**dadurch gekennzeichnet,**
**dass** der Lastkreis eine in Serie mit der Lampe (LA) geschaltete Drosselspule (L1) und einen parallel zur Lampe (LA) geschalteten Resonanzkondensator (C2) enthält.

## Claims

1. Electronic ballast for at least one low-pressure discharge lamp, having
- an inverter which is connected to a direct-voltage source (U_{BUS}),
- a load circuit which is connected to the inverter and contains the lamp (LA) and a series resonant circuit (L1, C1 and C2), and
- an evaluating circuit arrangement (M1) which reacts to different operating states of the lamp (LA) and in the case of a defect or removal of the lamp (LA) generates corresponding signals which are used to switch off the inverter,
**characterised by**
a heating transformer for the coils (W1, W2) of the lamp (LA), the primary winding (Tp) of which transformer is connected in series with a switch (S3) to the output of the inverter and in any case is then connected to the direct-voltage source (U_{BUS}) if the inverter is switched off on account of a heating-coil defect or the removal of the lamp (LA), with the switch (S3) being clocked in this off-phase and the evaluating circuit arrangement (M1) evaluating the current that flows through the primary winding (Tp) and/or through the secondary winding(s) (Ts1 and/or Ts2) of the heating transformer.

2. Electronic ballast according to claim 1,
**characterised in that,**
the series circuit arrangement consisting of the switch (S3) and the primary winding (Tp) is additionally connected to the direct-voltage source (U_{BUS}) independently of the inverter.

3. Electronic ballast according to claim 1 or 2,
**characterised in that,**
a charging/discharging capacitor (C3) is connected to the series circuit arrangement consisting of the switch (S3) and the primary winding (Tp), with the evaluating circuit arrangement (M1) evaluating the amplitude of the measured current in its time characteristic or at a specific instant in order to identify a lamp change or lamp defect.

4. Electronic ballast according to claim 3,
**characterised in that,**
the charging/discharging capacitor (C3) is connected in series with the series circuit arrangement consisting of the switch (S3) and the primary winding (Tp), and **in that** this extended series circuit arrangement is connected in parallel with the load circuit.

5. Electronic ballast according to claim 3,
**characterised in that,**
the charging/discharging capacitor (C3) is connected to the output of the inverter, and **in that** the charging/discharging capacitor (C3) and the series circuit arrangement consisting of the switch (S3) and the primary winding (Tp) are connected in parallel with each other and in parallel with the load circuit.

6. Electronic ballast according to claim 2 and any of claims 3 to 5,
**characterised in that,**
a nodal point between the primary winding (Tp) and the charging/discharging capacitor (C3) is connected by way of a resistor (R2) to the direct-voltage source (U_{BUS}).

7. Electronic ballast according to any preceding claim,
**characterised in that,**
a measuring resistor (R3) is connected in series with the series circuit arrangement consisting of the switch (S3) and the primary winding (Tp), and **in that** the evaluating circuit arrangement (M1) evaluates the voltage (U_{R3}) that is generated at the measuring resistor (R3) by the current flowing through the latter.

8. Electronic ballast according to any preceding claim,
**characterised in that,**
for the purpose of measuring the current through one of the two heating circuits, this heating circuit contains a further measuring resistor (R4), and **in that** the voltage (U_{R4}) that drops across this further measuring resistor (R4) is fed to the evaluating circuit arrangement (M1).

9. Electronic ballast according to claim 7 and 8,
**characterised in that,**
the evaluating circuit arrangement (M1) forms a differential voltage (DU) from the two voltages (U_{R3}, U_{R4}) that drop across the two measuring resistors (R3, R4) and evaluates it.

10. Electronic ballast according to claim 9,
**characterised in that,**
the evaluating circuit arrangement (M1) contains a comparator to which the differential voltage (DU) is fed, and **in that** this comparator compares the differential voltage (DU) with a desired value.

11. Electronic ballast according to any of claims 7 to 10,
**characterised in that,**
the evaluating circuit arrangement (M1) contains a comparator which compares the voltage (U_{R3} or U_{R4}) dropping across the respective measuring resistor (R3 or R4) with a desired value at predetermined instants or in specific windows of time.

12. Electronic ballast according to claim 11,
**characterised in that,**
the desired value is a voltage value (U_{R3} or U_{R4}) that is measured at the respective measuring resistor (R3 or R4) at an earlier instant.

13. Electronic ballast according to any preceding claim,
**characterised in that,**
it contains a rectifier that is connected to the mains and which generates the direct voltage (U_{BUS}) that is to be fed to the inverter.

14. Electronic ballast according to any preceding claim,
**characterised in that,**
the inverter contains a half-bridge consisting of two electronic switches (S1, S2) which are connected in series, and **in that** the load circuit containing the lamp (LA) is connected in parallel with one of the two electronic switches (S1, S2).

15. Electronic ballast according to any preceding claim,
**characterised in that,**
the load circuit contains an inductance coil (L1), which is connected in series with the lamp (LA), and a resonant capacitor (C2) which is connected in parallel with the lamp (LA).

## Revendications

1. Ballast électronique destiné à au moins une lampe à décharge basse tension, comportant
- un onduleur connecté à une source de tension continue (U_{BUS}),
- un circuit de charge connecté à l'onduleur et comportant la lampe (LA) et un circuit série résonant (L1, C1 et C2), et
- un circuit de traitement (M1), qui réagit à différents états de fonctionnement de la lampe et produit, en cas de défaut ou d'éloignement de la lampe, des signaux correspondants, qui sont utilisés pour mettre l'onduleur hors circuit,
ballast **caractérisé par** un transformateur de chauffage des filaments (W1, W2) de la lampe (LA), dont l'enroulement primaire (Tp) est connecté, en série avec un interrupteur (S3), à la sortie de l'onduleur et, en tout cas, alors à la source de tension continue (U_{BUS}), lorsque l'onduleur est mis hors circuit en raison d'un défaut des filaments de chauffage ou de l'éloignement de la lampe (LA), l'interrupteur (S3) étant cadencé pendant cette phase de mise hors circuit et le circuit de traitement (M1) tenant compte du courant circulant dans l'enroulement primaire (Tp) et/ou dans le ou les enroulement(s) secondaire(s) ( Ts1, Ts2) du transformateur de chauffage.

2. Ballast électronique selon la revendication 1, **caractérisé en ce que** le circuit série comportant l'interrupteur (S3) et l'enroulement primaire (Tp) est, de plus, connecté à la source de tension continue (U_{BUS}) indépendamment de l'onduleur.

3. Ballast électronique selon la revendication 1 ou 2, **caractérisé en ce qu'**un condensateur (C3) de charge et de décharge est connecté au circuit série comportant l'interrupteur (S3) et l'enroulement primaire (Tp), le circuit de traitement exploitant les variations en fonction du temps ou la valeur à un instant déterminé de l'amplitude du courant mesuré pour détecter un changement de lampe ou un défaut de la lampe.

4. Ballast électronique selon la revendication 3, **caractérisé en ce que** le condensateur (C3) de charge et de décharge est connecté en série avec le circuit série comportant l'interrupteur (S3) et l'enroulement primaire (Tp) et **en ce que** le circuit série étendu est disposé en série avec le circuit de charge.

5. Ballast électronique selon la revendication 3, **caractérisé en ce que** le condensateur (C3) de charge et de décharge est connecté à la sortie de l'onduleur et **en ce que** le condensateur (C3) de charge et de décharge et le circuit série comportant l'interrupteur (S3) et l'enroulement primaire (Tp) sont disposés en parallèle l'un par rapport à l'autre et en parallèle avec le circuit de charge.

6. Ballast électronique selon la revendication 2 et une des revendications 3 à 5, **caractérisé en ce qu'**un point de connexion entre l'enroulement primaire (Tp) et le condensateur (C3) de charge et de décharge est connecté à la source de tension continue (U_{BUS}) par l'intermédiaire d'une résistance (R2).

7. Ballast électronique selon l'une quelconque des revendications précédentes, **caractérisé en ce qu'**une résistance de mesure (R3) est connectée en série avec le circuit série comportant l'interrupteur (S3) et l'enroulement primaire (Tp) et **en ce que** le circuit de traitement (M1) prend en compte la tension (U_{R3}) produite aux bornes de la résistance de mesure (R3) par le courant qui circule dans cette résistance de mesure.

8. Ballast électronique selon l'une quelconque des revendications précédentes, **caractérisé en ce que**, pour mesurer le courant dans l'un des deux circuits de chauffage, ce circuit de chauffage comporte une résistance de mesure additionnelle (R4), et **en ce que** la tension (U_{R4}) aux bornes de cette résistance de mesure additionnelle (R4) est fournie au circuit de traitement (M1).

9. Ballast électronique selon l'une des revendications 7 et 8, **caractérisé en ce que** le circuit de traitement (M1) forme une tension de différence (DU) à partir des deux tensions (U_{R3}, U_{R4}) aux bornes des deux résistances de mesure (R3, R4) et l'exploite.

10. Ballast électronique selon la revendication 9, **caractérisé en ce que** le circuit de traitement (M1) comporte un comparateur auquel est fournie la tension de différence (DU) et qui compare la tension différence (DU) à une valeur de consigne.

11. Ballast électronique selon l'une des revendications 7 à 10, **caractérisé en ce que** le circuit de traitement (M1) comporte un comparateur qui compare la tension (U_{R3} ou U_{R4}) aux bornes de la résistance de mesure (R3 ou R4) correspondante à une valeur de consigne à des instants prédéterminés ou dans des fenêtres temporelles déterminées.

12. Ballast électronique selon la revendication 11, **caractérisé en ce que** la valeur de consigne est une valeur de tension (U_{R3} ou U_{R4}) mesurée à un instant antérieur aux bornes de la résistance de mesure (R3 ou R4) correspondante.

13. Ballast électronique selon l'une quelconque des revendications précédentes, **caractérisé en ce qu'**il comporte un redresseur, connecté au réseau, qui produit la tension continue (U_{BUS}) à appliquer à l'onduleur.

14. Ballast électronique selon l'une quelconque des revendications précédentes, **caractérisé en ce que** l'onduleur comporte un demi-pont de deux interrupteurs électroniques (S1, S2) connectés en série et **en ce que** le circuit de charge comportant la lampe (LA) est connecté en parallèle sur l'un des deux interrupteurs électroniques (S1, S2).

15. Ballast électronique selon l'une quelconque des revendications précédentes, **caractérisé en ce que** le circuit de charge comporte une bobine d'induction (L1) connectée en série avec la lampe (LA) et un condensateur de résonance (C2) connecté en parallèle sur la lampe (LA).
